# EUROPÄISCHE PATENTSCHRIFT

(11) **EP 2 923 339 B1**
(45) Veröffentlichungstag und Bekanntmachung des Hinweises auf die Patenterteilung: **04.07.2018**
(21) Anmeldenummer: 13805731.0
(22) Anmeldetag: 14.11.2013
(51) Int. Cl.: G07C 9/00

(54) **TÜRSYSTEM MIT BERÜHRUNGSLOSER ZUTRITTSKONTROLLE UND BERÜHRUNGSLOSER TÜRBEDIENUNG**
DOOR SYSTEM WITH NONCONTACT ACCESS CONTROL AND NONCONTACT DOOR OPERATION
SYSTÈME DE PORTE ÉQUIPÉ D'UN CONTRÔLE D'ENTRÉE SANS CONTACT, ET COMMANDE DE PORTE SANS CONTACT

(30) Priorität: 20.11.2012 CH 24312012
(43) Veröffentlichungstag der Anmeldung: 30.09.2015
(73) Patentinhaber: Frank Türen AG, 6374 Buochs (CH)
(72) Erfinder: FRANK, Marcel, 6374 Buochs (CH)
(74) Vertreter: Felber, Josef
(86) Internationale Anmeldenummer: PCT/CH2013/000200
(87) Internationale Veröffentlichungsnummer: WO 2014/078970

(56) Entgegenhaltungen:
- WO-A1-99/54576
- WO-A1-2006/104383
- US-A- 4 929 005
- US-A1- 2003 167 693
- US-A1- 2009 265 990
- US-B1- 6 720 861

## Beschreibung

Diese Erfindung betrifft ein Türsystem, welches eine berührungslose Zutrittskontrolle ermöglicht, und überdies auch eine berührungslose Türbedienung. Es gibt verschiedene Türen oder Vorschläge zu Türen mit alternativen Entsperr-Methoden anstelle der Benutzung eines konventionellen Schlüssels, der in ein Türschloss gesteckt und gedreht werden muss. Bekannt sind die elektronischen Schlüssel im Kreditkartenformat, wie sie in vielen Hotels zur Anwendung kommen. Doch auch hier muss immer noch ein Schlüssel mitgetragen werden, welcher verloren gehen kann. Ausserdem müssen die Türen nach dem Entsperren des Schlosses von Hand geöffnet werden, durch Drücken einer Türfalle oder Drehen eines Türknaufs, und sie müssen dann aufgestossen werden, oft gegen die Kraft eines Türtreibers. Auch automatisch öffnende und schliessende Türen sind in vielerlei Ausführungen bekannt.

Es gibt Tür-Zutrittskontrollen und automatische Türen, die wohl ohne Schlüssel, aber immer noch mit einer körperlichen Berührung bedienbar sind, zum Beispiel mit Hilfe eines Fingerprint-Sensors, welcher beim Auflegen einer Fingerbeere auf einen Sensor, der oft in der Wand neben der Türe verbaut ist oder aber im Türblatt, die individuellen Minutien, das heisst die Endungen und Verzweigungen der Papillarleisten des menschlichen Fingerabdrucks, lesen und identifizieren kann. Ein solches System ist zum Beispiel in WO 2012/022398 offenbart. Aus hygienischen Gründen ist aber eine Lösung gefragt, welche völlig ohne eine körperliche Berührung auskommt, weder für die Zutrittskontrolle, noch für die Türbedienung, sodass eine Person, welche die Türe passiert, keinerlei Spuren an der Oberfläche derselben hinterlässt. Gerade in Spitälern und sonstigen Gebäuden, wo erhöhte Hygieneanforderungen herrschen, wäre so eine Lösung sehr willkommen, weil die Türen bisher eine der Haupt-Überträger für Bakterien und Viren aller Art sind. Jede Person, die ein und aus geht, fasst den Türgriff an, welcher daher als eigentlicher Zwischenspeicher und Überträger dieser Mikroorganismen funktioniert. Die automatisch betätigten Türen, bei denen weder ein Türgriff noch das Türblatt angefasst werden, vermeiden eine derartige Übertragung. Sie funktionieren mittels Bewegungssensoren. Sobald eine Person vor die Türe tritt, öffnet sie sich. Wenn nun aber nur ganz bestimmte Personen Zutritt erhalten sollen, so gibt es hierfür noch kein wirklich überzeugendes System.

Was bisher vor allem in Hochsicherheitstrakten und Tresorräumen von Finanzinstituten angewendet wurde, ist die Identifizierung von Personen mittels der sogenannten Iris-Erkennung. Dies ist eine biometrische Methode, bei der mit einer speziellen Kamera die Iris des Auges aufgenommen und deren charakteristische Merkmale ausgewertet und mit den bereits im Rechner gespeicherten Templates abgeglichen werden. Allerdings hat das Iris-Erkennungs-Verfahren wesentliche Nachteile: Bei ungünstigen Aufnahmebedingungen des Auges, z.B. bei Brillenträgern oder bei Menschen mit asiatisch geprägten engen Augenlidern, können selbst erfasste Personen vom System nicht erkannt werden. Zudem dauert es eine gute Weile, bis ein Retina-Scan erfolgreich abgeschlossen ist. Für den Benutzer ist dies umständlich und nervenaufreibend, weil er das Auge in dieser Zeit möglichst stillhalten und nicht blinzeln sollte. Die Benutzer spüren den Scan als Stich ins Auge, was als unangenehm bis schmerzhaft empfunden wird. Aufgrund all dieser und weiterer Nachteile steigen viele dieser Institute wieder auf einen Identifikationsprozess mit Körperkontakt um.

Es gibt heute neben der kontaktlosen Iris-Erkennung auch Handvenen-Scanner, welche die Venen eines Handtellers in einem Abstand von wenigen Millimetern bis Zentimetern zu scannen vermögen und mit dem einem aufgenommenen Muster vergleichen können, sodass eine Übereinstimmung feststellbar ist, wenn es ein- und dieselbe Hand war. Solche Scanner sind zum Beispiel in WO 2012/041826 beschrieben. Sie werden bisher für allerlei Zutrittskontrollen eingesetzt, etwa auch separat zu einer Türe, die nach einer ausgelösten Entriegelung von Hand geöffnet und wieder geschlossen wird, oder mittels händischem Betätigen eines Knopfes oder Schalters motorisch geöffnet oder geschlossen werden, also nicht berührungslos.

Ein erweitertes Konzept wird in US 6 720 861 vorgeschlagen. Darin offenbart ist ein Fernzugriffssteuerungssystem, das einen Signalsender zur drahtlosen Signalübermittlung an ein zentrales Zugangskontrollsystem enthält. Dabei ist der Signalsender elektronisch an eine Fernzugangssteuerung am Türblatt gekoppelt, welche die Türe bedient, indem sie die Türe je nach Signal öffnet. Der Benutzer trägt einen physischen Zugangsschlüssel auf sich, welcher in ein an der Türe angebrachtes Einlesegerät eingeschoben wird. Die Daten auf dem Zugangsschlüssel werden sodann eingelesen und je nach Auswertung wird ein Signal generiert, zum autorisierten Entriegeln der Türe. Der Benutzer öffnet die Türe anschliessend durch händisches Betätigen des Türknaufs bzw. der Türklinke.

In WO 2006/104383 schliesslich wird ein Türsystem offenbart, bei dem die wesentlichen Bestandteile wie Identifikationseinheit, elektrisches Türschloss, Kommunikations- und Stromversorgungseinheit im Türblatt eingebaut sind. Dabei kann die Identifikationseinheit auch einen biometrischen Sensor einschliessen, etwa ein Blutgefäss-Scanner. Die Entriegelungsmechanik ist ein Zwei-Stufen-System: Eine Teil-Entriegelung erfolgt unmittelbar nach erfolgreicher Identifizierung. Danach muss die entsprechende Person mit einem herkömmlichen Schlüssel ein konventionelles Türschloss aufschliessen. Für den Einbau der oben erwähnten Einheiten wird ein Türrahmen so geschaffen, dass er aus Longitudinal- und Transversalelementen mit Schwalbenschwanz-Verbindungen zusammengehalten wird. Das Longitudinalelement auf der Seite der Türöffnung wird aus zwei Schablonen angefertigt, welche je eine Ausbuchtung vorweisen. Zusammengefügt bilden sie einen Hohlraum, in den die oben genannten Einheiten eingebaut werden. Die Türblätter werden über das Rahmenwerk montiert, wobei der aufgrund der Dicke der Rahmenelemente gebildete Zwischenraum dann mit einem Schaum, etwa einem Phenol-Schaum, gefüllt wird. Das Dokument offenbart einen zentralen Rechner, an welchem eine Vielzahl solcher Türen zur Verwaltung ihrer Zugänge angeschlossen sind.

Die Aufgabe der vorliegenden Erfindung ist es, ein Türsystem anzugeben, welches einerseits eine berührungslose individuelle Zutrittskontrolle bietet und andererseits auch eine automatische Türöffnung und Türschliessung, sodass auch das Öffnen und Schliessen der Türe berührungslos erfolgen kann. Eine zutrittsberechtigte Person kann also nach berührungsloser Kontrolle und Türöffnung einfach durchschreiten. Die Aufgabe ist es weiter, ein solches Türsystem anzugeben, welches mit einem minimalen baulichen Aufwand einsetzbar ist, indem der Türrahmen frei von elektronischen Schaltungen bleibt und daher auch ein nachträglicher Einbau eines solchen Türsystems in einen bestehenden Türrahmen leicht realisierbar ist.

Diese Aufgabe wird gelöst von einem Türsystem nach dem Patentanspruch 1 mit seinem Oberbegriff und seinen kennzeichnenden Merkmalen.

Anhand der Zeichnungen wird dieses Türsystem vorgestellt und sein Aufbau und seine Funktion wird nachfolgend erläutert.

Es zeigt:
- Figur 1 :: Eine geschlossene Türe mit einem Handvenen-Sensor im Türblatt;
- Figur 2 :: Eine halb geöffnete Türe mit einem Handvenen-Sensor im Türblatt;
- Figur 3 :: Eine Türe mit zwei Flügeln, ausgerüstet mit einem Handvenen-Sensor im einen der beiden Türblätter;
- Figur 4 :: Eine Schiebetüre, ausgerüstet mit einem Handvenen-Sensor im einen der beiden Türblätter;

Das Türsystem wird zunächst anhand von Figur 1 vorgestellt. Es besteht aus einem Türrahmen 1 und mindestens einem Türblatt 2, sowie einem Türantrieb 3 mit zugehöriger Steuerung. Das Türblatt 2 ist nun als Besonderheit mit einem Handvenen-Scanner 4 ausgerüstet, zur Erfassung des Handvenen-Profils bei beabstandetem Hinhalten der Hand vor diesen Handvenen-Scanner 4. Die Hand wird also bloss einige Zentimeter vor den Scanner gehalten, ohne irgendetwas zu berühren. Damit erkennt das System den betreffenden Benutzer. In einer programmierbaren Rechnereinheit 5 mit Speicherelement, welche ebenfalls als Besonderheit im Innern des Türblattes 2 untergebracht ist, ist eine Anzahl von Benutzer-Handvenenprofilen speicherbar. Ein mit dem Handvenen-Scanner 4 erfasstes Handvenen-Profil kann dann von dieser Rechnereinheit durch Vergleichen mit den im Speicherelement abgespeicherten Handvenen-Profilen der zutrittsberechtigten Personen abgeglichen werden. Ein entsprechendes Signal geht in diesem Fall über ein Signalkabel 6 oder aber kabellos an die Steuereinheit des Türantriebs 3, sodass die Tür durch den Türantrieb 3 betätigbar ist, der Zugang also freigegeben wird. Die Programmierung der Rechnereinheit 5 erfolgt über einen externen Rechner 7, zum Beispiel in Form eines Personal Computers. Dieser kann irgendwo stehen. Er wird nur temporär mit der Rechnereinheit 5 im Türblatt verbunden, um diese zu programmieren. Die Verbindung kann dabei über ein Signalkabel 6 erstellt sein oder über eine drahtlose Netzwerk-Schnittstelle 10. Diese Netzwerk-Schnittstelle 10 bildet nebst dem Signalkabel für den Türantrieb 3 die einzige elektronische bzw. elektrische Verbindung zwischen dem Türblatt und dem Türrahmen oder überhaupt allen Elementen ausserhalb des Türblattes 2. Sie kann zum Beispiel als eine USB-Verbindung realisiert sein oder eben als drahtlose Schnittstelle, zum Beispiel auf der Basis von Near Field Communication Technologie, Bluetooth, Infrarot oder Ultraschall. Die programmierbare Rechnereinheit 5 und ihr Speicherelement für die Auswertung der Sensor-Signale sind also im Türblatt 2 eingebettet, mit einer im Türblattrand 8 oder im Randbereich 9 des Türblattes 2 mündenden Netzwerk-Schnittstelle 10 für die Programmierung und Energieversorgung. Durch einen temporären Anschluss eines externen Rechners 7 an diese Netzwerk-Schnittstelle 10 ist die Rechnereinheit 5 auch für alle späteren Änderungen programmierbar, und im Betrieb ist dieselbe Netzwerk-Schnittstelle 10 zum Anschluss einer Stromversorgung ausgelegt.

In Figur 2 ist diese Tür in halboffenem Zustand dargestellt. Sobald eine Person bei geschlossener Türe ihre Hand einige Zentimeter vor den Handvenen-Scanner 4 hält, wird die Zutrittsberechtigung von der Rechnereinheit 5 im Türblatt 2 geprüft und wenn die Person zutrittsberechtigt ist, öffnet sich die Türe automatisch und die Person kann den Türrahmen durchschreiten. Danach schliesst die Türe automatisch, entweder nach einer einstellbaren Zeitperiode, oder indem jenseits des Türrahmens ein Bewegungssensor feststellt, dass sich niemand mehr im Türbereich bewegt. In dieser Figur 2 erkennt man die Netzwerk-Schnittstelle 10 in der Stirnseite der Längsseite des Türblattes 2. Auch das Signalkabel 6 ist mit Vorteil dort verlegt.

In Figur 3 ist eine Ausführung des Türsystems mit Flügeltüren dargestellt. In diesem Fall wird der Handvenen-Scanner 4 im einen der beiden Türblätter oder Türflügel 2 untergebracht, wie auch die Rechnereinheit 5 mit ihrem Speicher. Alles funktioniert identisch wie mit einem einzigen Türblatt, bloss dass das Steuersignal in diesem Fall an zwei Türantriebe 3 geht, die über ein Kabel verbunden sind.

Die Figur 4 zeigt eine Ausführung mit einer Schiebetüre 2. Im gezeigten Beispiel ist der Handvenen-Scanner 4 nahe an dem Türblattrand positioniert, welcher über die Türbreite geschoben wird. Der Handvenen-Scanner 4 bleibt dann immer noch sichtbar und zugänglich, selbst wenn die Schiebetüre wie mit dem Pfeil eingezeichnet nach links geschoben wurde und ganz geöffnet ist. Damit kann die Steuerung auch so ausgelegt werden, dass die offene Türe via Handvenen-Scanner 4 gezielt nur von berechtigten Personen geschlossen werden kann. Wenn die Türe nur von berechtigten Personen geöffnet werden soll, und hernach automatisch wieder schliessen soll, so kann der Handvenen-Scanner 4 auch anderswo im Türblatt angeordnet sein.

Der grosse Vorteil dieses Türsystems besteht darin, dass alles im Türblatt untergebracht ist, was mit der Zutrittskontrolle zu tun hat. Es braucht daher keine baulichen Änderungen, wenn nachträglich eine solche Kontrolle eingerichtet werden soll. Das ist eine enorme Vereinfachung und spart sonst hohe Installationskosten ein. Der externe Rechner 7 kann irgendwo stehen, und er wird nur vorübergehend über eine USB-Schnittstelle oder gar drahtlos mit der Rechnereinheit 5 im Innern des Türblattes verbunden, um diese zu programmieren. Dieses Türsystem ist an allen denkbaren Türen umsetzbar, so insbesondere auch an Garagentoren, an Briefkästen, Hof-Eingangstüren, Portalen, Stalltüren, Ladentüren, Lagertüren etc. Attraktiv ist die Zeiterfassung, welche das System natürlich ermöglicht. So kann dank des Systems leicht erfasst werden, wer zu welchem Zeitpunkt die Türe in welcher Richtung passiert.

## Patentansprüche

1. Türsystem, bestehend aus einem Türrahmen (1) und mindestens einem Türblatt (2), wobei das mindestens eine Türblatt (2) mit einem Handvenen-Scanner (4) ausgerüstet ist, zur Erfassung des Handvenen-Profils bei beabstandetem Hinhalten der Hand vor diesen Handvenen-Scanner (4), einer programmierbaren Rechnereinheit (5) mit Speicherelement, in welchem eine Anzahl von Benutzer-Handvenenprofilen speicherbar ist, wobei die programmierbare Rechnereinheit (5) und ihr Speicherelement im Türblatt (2) eingebettet sind und die programmierbare Rechnereinheit (5) dazu ausgebildet ist, ein mit dem Handvenen-Scanner (4) erfasstes Handvenen-Profil mit den im Speicherelement der Rechnereinheit (5) gespeicherten Handvenen-Profilen zur Erkennung des betreffenden Benutzers zu vergleichen, damit bei einer vorhandenen Übereinstimmung die Tür betätigbar ist, und einer in den Türblattrand (8) oder Randbereich (9) des Türblattes (2) mündenden Netzwerk-Schnittstelle (10), die für die Energieversorgung dient und die im Betrieb zum Anschliessen einer Stromversorgung ausgebildet ist,
***dadurch gekennzeichnet,***
**dass** das Türsystem weiter aus einem portablen externen Rechner (7), einem Türantrieb (3) mit Steuereinheit, sowie einem Signalkabel (6) besteht, wobei die programmierbare Rechenreinheit (5) dazu ausgebildet ist, ein Steuersignal über das Signalkabel (6) an die Steuereinheit des Türantriebs (3) abzugeben, sodass die Tür mittels des Türantriebs (3) betätigbar ist, dass die Netzwerk-Schnittstelle (10) auch für die Programmierung dient und die Netzwerk-Schnittstelle (10), neben dem Signalkabel (6) für die Steuereinheit des Türantriebs (3), die einzige Schnittstelle zwischen Türblatt (2) und Türrahmen (1) ist, wobei die Netzwerk-Schnittstelle (10) dazu ausgebildet ist, ein lokales temporäres Anschliessen des portablen externen Rechners (7) für die Programmierung der programmierbaren Rechnereinheit (5) zu ermöglichen.

2. Türsystem nach Anspruch 1, ***dadurch gekennzeichnet,* dass** die Netzwerk-Schnittstelle eine USB-Schnittstelle ist.

3. Türsystem nach Anspruch 1, ***dadurch gekennzeichnet,* dass** die Netzwerk-Schnittstelle eine drahtlose Bluetooth Schnittstelle ist.

4. Türsystem nach Anspruch 1, ***dadurch gekennzeichnet,* dass** die Netzwerk-Schnittstelle eine drahtlose Near Field Communication-Technologie Schnittstelle ist.

5. Türsystem nach Anspruch 1, ***dadurch gekennzeichnet,* dass** die Netzwerk-Schnittstelle eine drahtlose Infrarot Schnittstelle ist.

6. Türsystem nach Anspruch 1, ***dadurch gekennzeichnet,* dass** die Netzwerk-Schnittstelle eine drahtlose Ultraschall Schnittstelle ist.

7. Türsystem nach einem der vorangehenden Ansprüche, ***dadurch gekennzeichnet,* dass** die Türe als zweiflüglige Türe ausgebildet ist, wobei einer der beiden Türflügel mit dem Handvenen-Scanner (4) und der Rechnereinheit (5) ausgerüstet ist.

8. Türsystem nach einem der Ansprüche 1 bis 6, ***dadurch gekennzeichnet,* dass** die Türe als Schiebetüre ausgebildet ist.

## Claims

1. Door system consisting of a door frame (1) and at least one door panel (2), wherein the at least one door panel (2) is fitted with a hand vein scanner (4) for scanning the hand vein profile when the hand is held at a distance in front of this hand vein scanner (4), a programmable computing unit (5) with memory element in which a number of hand vein profiles of users can be stored, wherein the programmable computing unit (5) and its memory element are accommodated in the door panel (2), and wherein the programmable computing unit (5) is configured such that a hand vein profile scanned by the hand vein scanner (4) can be compared with the hand vein profiles stored in the memory element of the programmable computing unit (5) for identifying the respective user, upon the match of which the door can be operated, and a network interface (10) ending in the door panel edge (8) or the edge region (9) of the door panel (2), which network interface (10) ensures the energy supply and is configured for the connection with a power supply when being operated, ***characterised in that*** the door system further consists of a portable external computer (7), a door drive (3) with control unit, as well as a signal cable (6), wherein the programmable computing unit (5) is configured to forward a signal via a signal cable (6) to the control unit of the door drive (3), such that the door is operable by way of the door drive (3), whereby the network interface (10) also serves for the programming and is the only interface between the door panel (2) and door frame (1) besides the signal cable (6) for the control unit of the door drive (3), wherein the network interface is configured such that by way of a local temporary connection of the external computer (7), the programmable computing unit (5) can be programmed.

2. Door system according to claim 1, ***characterised in that*** the network interface is a USB interface.

3. Door system according to claim 1, ***characterised in that*** the network interface is a wireless Bluetooth interface.

4. Door system according to claim 1, ***characterised in that*** the network interface is a wireless near field communication technology interface.

5. Door system according to claim 1, ***characterised in that*** that the network interface is a wireless infrared interface.

6. Door system according to claim 1, ***characterised in that*** the network interface is a wireless ultrasound interface.

7. Door system according to one of the previous claims, ***characterised in that*** the door is configured as a double-panel door, wherein one of the two door panels is fitted with the hand vein scanner (4) and the computing unit (5).

8. Door system according to one of claims 1 to 6, ***characterised in that*** the door is configured as a sliding door.

## Revendications

1. Système de porte comprenant un cadre de porte (1) et au moins un vantail de porte (2), l'au moins un vantail de porte (2) étant équipé d'un scanner de réseau veineux palmaire (4) destiné à détecter le profil du réseau veineux palmaire lorsque l'on tend la main à distance devant ce scanner de réseau veineux palmaire (4), une unité informatique programmable (5) comportant un élément de mémorisation dans lequel un certain nombre de profils de réseaux veineux palmaires d'utilisateurs peuvent être stockés, l'unité informatique programmable (5) et son élément de mémorisation étant incorporés dans le vantail de porte (2) et l'unité informatique programmable (5) étant conçu pour comparer un profil de réseau veineux palmaire, détecté avec le scanner de réseau veineux palmaire (4), avec les profils de réseaux veineux palmaires, mémorisés dans l'élément de mémorisation de l'unité informatique (5), pour reconnaître l'utilisateur concerné de sorte que la porte puisse être actionnée en cas de coïncidence existante, et une interface de réseau (10) qui débouche sur le bord de vantail de porte (8) ou la zone de bord (9) du vantail de porte (2), qui sert à l'alimentation en énergie et qui est conçu pour être reliée à une alimentation en courant électrique, lorsqu'elle est en service, ***caractérisé en ce* que** le système de porte est en outre constitué d'un ordinateur externe portable (7), d'un entraînement de porte (3) muni d'une unité de commande, et d'un câble de signal (6), l'unité informatique programmable (5) étant conçu pour délivrer un signal de commande, par le biais du câble de signal (6), à l'unité de commande de l'entraînement de porte (3) de telle sorte que la porte peut être actionné au moyen de l'entraînement de porte (3), **en ce que** l'interface de réseau (10) est également utilisé pour la programmation et l'interface de réseau (10), outre le câble de signal (6) destiné à l'unité de commande de l'entraînement de porte (3), est la seule interface entre le vantail de porte (2) et le cadre de porte (1), l'interface de réseau (10) étant conçue pour permettre une connexion temporaire locale de l'ordinateur externe portable (7) pour programmer l'unité informatique programmable (5).

2. Système de porte selon la revendication 1, ***caractérisé en ce* que** l'interface de réseau est une interface USB.

3. Système de porte selon la revendication 1, ***caractérisé en ce* que** l'interface de réseau est une interface Bluetooth sans fil.

4. Système de porte selon la revendication 1, ***caractérisé en ce* que** l'interface de réseau est une interface de technologie de communication en champ proche sans fil.

5. Système de porte selon la revendication 1, ***caractérisé en ce* que** l'interface de réseau est une interface infrarouge sans fil.

6. Système de porte selon la revendication 1, ***caractérisé en ce* que** l'interface de réseau est une interface à ultrasons sans fil.

7. Système de porte selon l'une des revendications précédentes, **caractérisé en ce que** la porte est conçue comme une porte à deux vantaux, l'un des deux vantaux étant équipé du scanner de réseau veineux palmaire (4) et de l'unité informatique (5).

8. Système de porte selon l'une des revendications 1 à 6, **caractérisé en ce que** la porte est conçue comme une porte coulissante.
